# EUROPÄISCHE PATENTSCHRIFT

(11) **EP 1 010 469 B1**
(45) Veröffentlichungstag und Bekanntmachung des Hinweises auf die Patenterteilung: **02.11.2006**
(21) Anmeldenummer: 99123855.1
(22) Anmeldetag: 01.12.1999
(51) Int. Cl.: B05B 5/16, B05B 12/14

(54) **Verfahren und System zur Farbversorgung einer elektrostatischen Beschichtungsanlage**
Process and system for supplying paint to an electrostatic coating installation
Système et procédé d'alimentation en peinture d'une installation de revêtement électrostatique

(30) Priorität: 17.12.1998 DE 19858397
(43) Veröffentlichungstag der Anmeldung: 21.06.2000
(73) Patentinhaber: Dürr Systems GmbH, 70435 Stuttgart (DE)
(72) Erfinder: Hezel, Thomas, Dipl.-Ing., 71679 Asperg (DE); Esslinger, Stefan, 71711 Steinheim-Höpfigheim (DE)
(74) Vertreter: Heusler, Wolfgang

(56) Entgegenhaltungen:
- EP-A- 0 792 695
- EP-A- 0 796 664
- EP-A- 0 796 665
- US-A- 5 549 755

## Beschreibung

Die Erfindung betrifft ein Verfahren und ein System zur Farbversorgung einer elektrostatischen Beschichtungsanlage gemäß dem Oberbegriff der unabhängigen Patentansprüche, die insbesondere für die Serienbeschichtung von Fahrzeugkarossen geeignet sind. Ein derartiges Verfahren und System ist aus der EP0792695 bekannt.

Bei der elektrostatischen Serienbeschichtung von Werkstücken der hier betrachteten Art mit Wasserlack und anderem relativ stark leitfähigem Beschichtungsmaterial besteht bekanntlich das Problem der elektrischen Isolierung zwischen den auf Hochspannung liegenden Zerstäubern oder sonstigen Sprühvorrichtungen und einem geerdeten Materialversorgungssystem. Für Anlagen, bei denen die Zerstäuber aus einem Ringleitungssystem versorgt werden, in dem die verfügbaren Materialien unterschiedlicher Farbtöne kontinuierlich zirkulieren, sind hierfür zwei im Prinzip unterschiedliche Möglichkeiten bekannt: Entweder wurden geerdete Zerstäuber mit isolierten Außenelektroden zum Aufladen des Beschichtungsmaterials verwendet oder stattdessen irgendwelche Zwischenbehälter, die wechselweise zur Materialentnahme mit dem auf Hochspannung liegenden Zerstäuber und zum Nachfüllen mit dem geerdeten Versorgungssystem verbunden werden. Wenn Beschichtungsbetrieb ohne Abschalten der Hochspannung beim Nachfüllen möglich sein sollte, wurden zwei getrennte Zwischenbehälter verwendet (DE 29 00 660; EP 0 455 107 und 0 455 109). Zur Herstellung der jeweiligen Verbindungen zwischen den Zwischenbehältern und der Sprüheinrichtung bzw. dem geerdeten Versorgungssystem ist es bekannt, z.B. pneumatisch verschiebbare Trennkupplungen zu verwenden (WO 87/05832; US 4,313,475), deren Isolierstrecke entsprechend der elektrischen Überschlagweite der angelegten Hochspannung bemessen ist.

Aus der EP 0 792 695 ist ferner ein Farbversorgungssystem für eine elektrostatische Beschichtungsmaschine bekannt, bei dem mit dem Beschichtungsmaterial füllbare Behälter auf eine drehbar in der Beschichtungsmaschine gelagerten Unterlage angeordnet sind und von dieser Unterlage von einer Befüllstelle zu einer von der Befüllstelle entfernten Entnahmestelle und von dieser zurück zu der Befüllstelle schwenkbar sind. Die Behälter werden über bewegbare Farbkupplungen an der Entnahmestelle mit der Sprüheinrichtung und an der Befüllstelle mit einem Farbwechsler verbunden. Während der Materialentnahme bei der Beschichtung sind die Behälter also von dem an den Farbwechsler angeschlossenen externen Versorgungsleitungen getrennt, während sie beim Befüllen von der Sprühvorrichtung abgekoppelt sind. Während der Materialentnahme aus dem mit der Sprüheinrichtung verbundenen Behälter sind keine Bewegungen der drehbaren Unterlage möglich, wodurch sich u.a. relativ lange Materialwechselzeiten ergeben.

Neuerdings werden für wichtige Anwendungsfälle stattdessen auch Beschichtungsanlagen bevorzugt, bei denen die Zerstäuber aus der Beschichtungsmaschine von außen zugeführten auswechselbaren Behältern versorgt werden.

Bei einem aus der US 4,785,760 bekannten System dieser Art, das allerdings nur für Lackierroboter verwendet wird, werden die auswechselbaren Behälter an in der Sprühkabine im Bewegungsbereich des Roboters befindlichen, an Farbversorgungsleitungen angeschlossenen Zapfstellen befüllt, von wo sie sich der Lakkierroboter je nach Bedarf selbst holt. Abgesehen davon, daß der Teil des Roboters, in den die Behälter eingsetzt werden, hierbei nicht unter Hochspannung stehen kann, ergeben sich Zeitverluste beim Behälterwechsel. Außerdem muß der Roboter zum Behälterwechsel aufwendig gesteuerte Bewegungen durchführen.

Geringere Zeitverluste und eine vergleichsweise einfache Steuerung ermöglicht ein aus den EP 0 796 664 und 0 796 665 bekanntes, ebenfalls mit auswechselbaren Behältern arbeitendes System, bei dem die Farbbehälter von einer Befüllstelle zu einer Übergabestelle transportiert und von dort mit einem von einer Pneumatikzylindereinheit bewegbaren Greifer in eine Materialentnahmestelle eingesetzt werden. Nach Gebrauch werden die Behälter von dem Greifer zu der Übergabestelle zurückgeholt und anschließend zu der Befüllstelle zurücktransportiert. Die auswechselbaren Behälter werden vorteilhaft mit der zur Beschichtung eines Werkstücks, beispielsweise einer Fahrzeugkarosse, oder eines bestimmten Werkstückteils erforderlichen Farbmenge befüllt.

Ausgehend von dem zuletzt genannten bekannten System liegt der Erfindung die Aufgabe zugrunde, ein Verfahren und System zur Farbversorgung einer elektrostatisch arbeitenden Beschichtungsanlage mit der Sprüheinrichtung zuführbaren auswechselbaren Behältern für Wasserlack oder ähnlich leitendes Beschichtungsmaterial anzugeben, bei denen ohne Verzicht auf die prinzipiellen Vorteile des bekannten Systems die an die Sprüheinrichtung angelegte Hochspannung beim Behälterwechsel nicht abgeschaltet werden muß, so daß die Möglichkeit besteht, den Beschichtungsbetrieb beim Behälterwechsel nicht zu unterbrechen.

Diese Aufgabe wird durch die in den Patentansprüchen gekennzeichneten Verfahren und Systeme gelöst.

Gemäß einem ersten Aspekt der Erfindung ergibt sich der Vorteil, daß das gewünschte Versorgungsprinzip mit einer u.U. beträchtlichen Anzahl relativ kleiner auswechselbarer Behälter (Kartuschen) mit leitendem Beschichtungsmaterial auch bei kontinuierlich auf Hochspannung liegender Sprüheinrichtung ermöglicht wird und auch die Materialentnahmestelle beim Einsetzen der Behälter auf Hochspannung liegen kann, obwohl der gesamte Versorgungsbereich für diese Behälter geerdet ist.

Gemäß einem anderen Aspekt hat die Erfindung den Vorteil, daß eine Endloslackierung aus einer unbegrenzten Anzahl von Behältern ermöglicht wird, die nach Gebrauch ständig ohne Unterbrechung des Beschichtungsbetriebes gegen neue Behälter gleichen Farbtyps ausgewechselt werden können, solange kein Farbwechsel erforderlich ist. Auch der Farbwechsel kann mit geringstmöglichem Zeitverlust durchgeführt werden.

An einem in der Zeichnung dargestellten Ausführungsbeispiel wird die Erfindung näher erläutert. Es zeigen:
- Fig. 1: ein schematisches Prinzipbild des hier beschriebenen Systems;
- Fig. 2: eine perspektivische Darstellung einer zweckmäßigen Ausführungsform einer Behälterwechseleinrichtung für das System nach Fig. 1; und
- Fig. 3: die Einrichtung nach Fig. 2 in einer anderen Betriebsstellung.

Das in Fig. 1 dargestellte System dient zur Farblackversorung einer kontinuierlich unter Hochspannung stehenden Sprüheinrichtung 10, die z.B. aus einem oder in der Regel mehreren elektrostatischen Rotationszerstäubern an sich üblicher Art mit vorgeschalteter Dosierpumpe 11 bestehen kann. Der Sprüheinrichtung 10 ist eine Verteilerventilanordnung 12 vorgeschaltet, an die zwei als Farbkanäle dienende Leitungen 14 bzw. 15 angeschlossen oder anschließbar sind, die über die Verteilerventile wahlweise mit der Sprüheinrichtung 10 verbunden werden können. Zwischen jede der Leitungen 14 und 15 und die Verteilerventilanordnung 12 ist bei dem dargestellten Beispiel jeweils eine Trennkupplung 16 bzw. 17 geschaltet, deren von einer pneumatischen Zylinder- und Kolbeneinheit angetriebenes Kupplungsglied über eine Isolierstrecke bewegbar ist, die zur Isolierung der auf Hochspannung liegenden Sprüheinrichtung 10 gegen Erde ausreichend bemessen ist. Die Sprüheinrichtung 10, die Verteilerventilanordnung 12 und die Trennkupplungen 16, 17 können sich in einem bewegbaren Beschichtungsmaschinenteil 18 befinden, beispielsweise im Dachbalken einer üblichen Dachmaschine für die Kraftfahrzeugbeschichtung.

Die in diesem Fall aus beweglichen Schläuchen bestehenden Leitungen 14 und 15 sind gegen Erde hochspannungsisoliert angeordnet und führen an ihren der Sprüheinrichtung 10 abgewandten Enden in je eine ebenfalls gegen Erde isoliert angeordnete Materialentnahmestelle 1 bzw. 2 in einem insgesamt mit 20 bezeichneten Behälterwechselbereich, der sich in einem ständig geerdeten Teil in oder neben der Maschine oder Beschichtungsanlage befindet und ortsfest sein kann.

Der Materialwechselbereich 20 enthält ferner verschiedene geerdete Versorgungsstellen 3, 4, 4' und 4" für in die Materialentnahmestellen 1, 2 einzusetzende auswechselbare Behälter (die in Fig. 1 nicht dargestellt sind). Nach dem Einsetzen in die Versorgungsstelle 3, die über eine Farbwechselventilanordnung FW in der üblichen Weise an Ringleitungen angeschlossen ist, können entleerte Behälter zum erneuten Gebrauch in dem Behälterwechselbereich 20 selbst befüllt werden. An den Versorgungsstellen 4 bis 4'', die als Pufferplätze dienen können, sollen dagegen extern befüllte Behälter bereitgestellt und/oder nach Gebrauch wieder aus dem Behälterwechselbereich 20 entfernt werden. Gemäß einem besonderen Vorteil dieses Systems kann die Anlage an den Puffer- oder Versorgungsstellen 4, 4' und/oder 4" auch manuell mit Behältern bestückt werden, was vor allem für Behälter mit relativ selten benötigten Sonderfarben zweckmäßig sein kann und die Bereitstellung einer praktisch unbegrenzten Vielzahl verfügbarer Farbtöne ermöglicht. Auch ein drehbares Behältermagazin (nicht dargestellt) für eine Vielzahl auswechselbarer Behälter kann an eine der Versorgungsstellen 4, 4' oder 4" vorgesehen sein.

Mit wenigen (z.B. weniger als 10) zusätzlichen Versorgungstellen vor allem für seltener benötigte Farben läßt sich erreichen, daß bei fast allen in der Praxis (z.B. bei der Fahrzeuglackierung) vorkommenden Farbwünschen ein Farbwechsel ohne die Notwendigkeit durchführbar ist, während des Farbwechsels einen Behälter spülen zu müssen. Dasselbe gilt auch für den Fall, daß vor einem Farbwechsel Material derselben Farbe nacheinander aus zwei oder mehr Behältern entnommen wird.

Während die Versorgungsstellen 3 bis 4" ständig geerdet sind, können die Materialentnahmestellen 1 und 2 während des kontinuierlichen Beschichtungsbetriebes von der Sprüheinrichtung 10 über die an diese angeschlossenen Leitungen 14, 15 kontinuierlich auf die angelegte Hochspannung gelegt werden. Sie sind daher in besonderen Hochspannungskammern (Fig. 2 und 3) untergebracht, welche die erforderliche Hochspannungsisolierung der Materialentnahmestellen gegen die geerdeten Teile des Behälterwechselbereichs 20 gewährleisten.

Die in dem Bereich 20 angeordnete Behälterwechseleinrichtung besteht in der Hauptsache aus einem drehbar gelagerten geerdeten Drehtisch 22, auf dem zwei Greifeinrichtungen 23 bzw. 23' montiert sind. Jede Greifeinrichtung hat eine Antriebseinrichtung 24 bzw. 24' beispielsweise in Form einer pneumatischen Kolben- und Zylindereinheit für einen vorzugsweise geraden, z.B. stabartigen Isolierarm 25 bzw. 25', an dessen freiem Ende ein Greifer 26 bzw. 26' angeordnet ist. Die Greifer 26 und 26' können aus Metall bestehen. Anordnung und Ausbildung des Isolierarms 25, 25' sind derart, daß der Greifer 26, 26' beim Einsetzen eines Behälters in die Materialentnahmestellen 1, 2 gegen die mit dem Greifer verbundenen geerdeten Teile der Greifeinrichtung 23, 23' isoliert ist. Die beiden Greifer 26, 26' sind unabhängig voneinander bewegbar.

Bei ihren Hin- und Herbewegungen zwischen ihren in Fig. 1 dargestellten zurückgezogenen Positionen in der Nähe der geerdeten Teile der Drehtischanordnung und ihren Endpositionen an oder in den Materialentnahmestellen 1, 2 werden die Greifer 26, 26' über eine ebenfalls zur Hochspannungsisolierung der von der Sprüheinrichtung 10 auf Hochspannung gelegten Materialentnahmestellen 1, 2 gegen Erde bemessene Isolierstrecke bewegt, die zwischen den Materialentnahmestellen und den geerdeten Teilen der Greifeinrichtungen 23, 23' und des Drehtisches 22 gebildet ist. Die Isolierstrecke ist durch den Pfeil 30 angedeutet und bildet bei dem dargestellten Beispiel einen zu der Drehachse des Drehtisches 22 konzentrischen bogenförmigen Isolierbereich in einer bei dem beschriebenen Beispiel horizontalen Ebene parallel zu den Bewegungsrichtungen der Greifer.

Dementsprechend befinden sich die beiden isolierten Materialentnahmestellen 1, 2 auf einem zu der Drehtischachse konzentrischen Kreisbogen, auf dem auch die zur Versorgung des Systems mit befüllten Behältern dienenden Versorgungsstellen 3, 4, 4' und 4'' liegen, so daß sie ebenso wie die Materialentnahmestellen 1, 2 von jedem der beiden Greifer 26, 26' erreichbar sind. Die linearen Bewegungsrichtungen der beiden Greifer 26 und 26' können einander gemäß Fig. 1 an oder in den Materialentnahmestellen 1, 2 und folglich auch an oder in der Versorgungsstelle 3, 4, 4' bzw. 4" schneiden, zu der sie jeweils von dem Drehtisch 22 geschwenkt werden. Dadurch wird erreicht, daß jeweils der eine Greifer einen Behälter an der betreffenden Stelle einsetzen oder abholen kann, während bei derselben Drehtischstellung der jeweils andere Greifer dort einen anderen Behälter abholen bzw. einsetzen kann. Abgesehen von den isolierten Greifern können die Behälterwechseleinrichtungen und ihre Programmsteuerung also dem in der DE-Patentanmeldung 198 38 805 beschriebenen System entsprechen.

Stattdessen kann es aber aus konstruktiven Gründen zweckmäßiger sein, wenn sich die Bewegungsrichtungen der Greifer nicht auf dem genannten Kreisbogen schneiden, sondern durch entsprechende kleine Winkelbewegungen des Drehtisches 22 auf die Positionen 1, 2 usw. ausgerichtet werden (Fig. 2 und 3).

Die auswechselbaren Behälter können den in den EP 0 796 664 und 0 796 665 beschriebenen Dosierzylindern entsprechen, die hier allerdings vorzugsweise durch Druckbeaufschlagung ihres inneren Kolbens entleert werden können.

Entgegen der Darstellung in Fig. 1 sei angenommen, daß im Betrieb des hier beschriebenen Systems die Materialentnahmestellen 1 und 2 über die in Verbindungsstellung befindlichen Trennkupplungen 16, 17 zu der auf Hochspannung liegenden Sprüheinrichtung 10 durchverbunden sind, also über die Leitungen 14 und 15 kontinuierlich auf Hochspannung gelegt werden. Ferner sei angenommen, der Sprüheinrichtung 10 werde von ihrer Dosierpumpe 11 über die Verteilerventilanordnung 12 Beschichtungsmaterial aus einem in die Materialentnahmestelle 1 eingesetzten Behälter zugeführt. Während also das Beschichtungsmaterial aus diesem Behälter versprüht wird, kann gleichzeitig beispielsweise ein zweitere Behälter in der Versorgungsstelle 3 durch den dort angeschlossenen Farbwechsler befüllt werden. Nach der Befüllung wird der zweite Behälter von einer der Greifeinrichtungen 23 oder 23' aus der Versorgungsstelle 3 entnommen, durch Drehen des Drehtisches 22 in die in der Zeichnung dargestellte, zum Erreichen der zweiten Materialentnahmestelle 2 erforderliche Position geschwenkt und dann durch Ausfahren des betreffenden Greifers 26 oder 26' über die Isolierstrecke 30 hinweg in die unter Hochspannung stehende Materialentnahmestelle 2 eingesetzt. Dort wird der bis dahin auf Erdpotential befindiche Behälter automatisch auf das Hochspannungspotential der Sprüheinrichtung gehoben, wobei ein eventuell unerwünschter zu plötzlicher Potentialwechsel durch geeignete Mittel vermieden werden kann. Nun kann der zweite Behälter durch Öffnen des zugehörigen Ventils des Verteilerventilanordnung 12 zu dem ersten Behälter parallel geschaltet, also mit derselben Sprüheinrichtung 10 zur Materialentnahme verbunden werden. Der Sprühbetrieb kann somit ohne Unterbrechung fortgesetzt werden. In der Regel verbindet die Verteilerventilanordnung 12 den zweiten Behälter erst dann mit der Sprüheinrichtung, wenn sie nach Entleerung des ersten Behälters dessen Anschlußverbindung unterbrochen hat. Während die Sprüheinrichtung 10 nun aus dem zweiten Behälter versorgt wird, kann der erste Behälter von einer der Greifeinrichtungen 23 oder 23' aus der Materialentnahmestelle 1 entnommen und entweder zum Befüllen zu der Versorgungsstelle 3 gebracht werden oder stattdessen zu einer der Puffer-Versorgungsstellen 4, 4' oder 4", wo er aus dem System entfernt und gegen einen extern befüllten Behälter ausgewechselt werden kann. Damit der mit Hochspannungspotential aus der Materialentnahmestelle kommende Behälter beim Zurückziehen des Greifers in den geerdeten Bereich des Systems problemlos und definiert entladen wird, kann es zweckmäßig sein, den Isolierarm 25, 25' durch einen zwischen den Greifer 26, 26' und Erde geschalteten geeignet bemessenen Widerstand zu überbrücken.

Nach dem Einsetzen eines Behälters in eine der Materialentnahmestellen 1 und 2 werden die Greifer bei dem betrachteten Beispiel jeweils wieder von dem in der Materialentnahmestelle verbleibenden Behälter gelöst und in ihre zurückgezogene Ausgangsstellung zurückbewegt.

Die Trennkupplungen 16 und 17 sind für hier nicht näher zu beschreibende Zusatzfunktionen insbesondere bei einem Farbwechsel zweckmäßig. Aus ähnlichen Gründen führen von der Verteilerventilanordnung 12 über die dargestellten zusätzlichen Trennkupplungen isolierte Spül- und Rückführungsschläuche 33 und von den Materialentnahmestellen 1 und 2 zusätzliche Rückführungsleitungen 31 aus dem bewegbaren Maschinenteil 18 bzw. aus dem Behälterwechselbereich 20 heraus. Die Trennkupplungen 16 und 17 könnten bei dem beschriebenen kontinuierlichen Sprühbetrieb aber eventuell auch zur Hochspannungsisolierung der Sprüheinrichtung 12 von der geerdeten Materialwechseleinrichtung dienen, insbesondere wenn eine Behälterwechseleinrichtung ohne die Funktion isolierter Greifer vorgesehen ist.

Bei der in Fig. 2 dargestellten Ausführungsform einer für das beschriebene System geeigneten Behälterwechseleinrichtung befinden sich die beiden Materialentnahmestellen 1 und 2 jeweils in einem Zylindergehäuse 41 bzw. 42 aus Isolierwerkstoff. Die beiden Zylindergehäuse 41, 42 stehen mit ihren Längsachsen vertikal auf einer ortsfesten Unterlage in oder neben der Beschichtungsmaschine, also senkrecht zu der als horizontal angenommenen Bewegungsebene der Isolierarme der bei 43 dargestellten Greifeinrichtungen (23 in Fig. 1). In den Zylindergehäusen 41 und 42 sind alle ortsfesten Teile der Materialentnahmestellen 1, 2 eingeschlossen, die auf Hochspannung gelegt werden. Der Abstand dieser auf Hochspannung liegenden Teile von den metallischen geerdeten Teilen des Drehtisches 22 und der Greifeinrichtungen und damit die oben erwähnte Isolierstrecke ist mindestens so groß wie die für eine gegebene Hochspannung vorgeschriebene und genormte Mindestluftisolierstrecke (bei einem typischen Beispiel 380 mm).

Gemäß Fig. 2 und 3 sind Greifeinrichtungen 43 und 43' vorgesehen, die einen Isolierarm 25 bzw. 25' in Form eines geraden langgestreckten Körpers aus Isolierwerkstoff haben, der an seinem einen, den Materialentnahmestellen 1, 2 abgewandten Ende am Kolben einer als Antriebseinrichtung 24 (Fig. 1) dienenden pneumatischen Zylindereinheit 44 befestigt ist. An seinem freien anderen Ende trägt der Isolierarm 25, 25' ein längliches, sich mit seiner Längsachse vertikal, also quer zu der Bewegungsebene der Isolierarme erstreckendes Gehäuse 46 bzw. 46' aus Isolierwerkstoff, das an die Stirnfläche des Isolierarms angesetzt ist. In diesem Isoliergehäuse 46 sind die beispielsweise metallischen Greiferelemente untergebracht, mit denen die Greifeinrichtung 43 lösbar an Halteelementen (nicht dargestellt) an der zylindrischen Außenseite der auswechselbaren, bei 48 erkennbaren Farbbehälter angreifen kann. Die Gesamtlänge des aus dem Isolierarm 25 und dem angesetzten Isoliergehäuse 46 gebildeten Isolierkörpers ist so bemessen, daß die für eine gegebene Hochspannung erforderliche Isolierung zwischen den metallischen Greiferelementen und Erde gewährleistet ist.

In Fig. 2 und 3 ist ferner die Versorgungsstelle 3 mit ihrer Farbwechselventilanordnung FW genauer dargestellt, in Fig. 2 ohne Farbbehälter. Die Farbwechselventilanordnung FW ist mit einem Anschlußteil 50 verbunden, das Ventilöffnungen enthält, an die im Boden der zylindrischen Farbbehälter vorgesehene Öffnungen zum Befüllen angekuppelt werden. Entsprechende Anschlußöffnungen (nicht dargestellt) befinden sich am Boden der Materialentnahmestellen 1 und 2 innerhalb des Zylindergehäuses 41 bzw. 42 für die Materialentnahme aus den Behältern. Da die Farbbehälter jeweils auf diese Anschlußöffnungen aufgesetzt und nach Befüllung bzw. Materialentnahme wieder abgehoben werden sollen, ist es zweckmäßig, die in dem Isoliergehäuse 46 befindlichen Greiferelemente von einer Antriebseinheit (nicht dargestellt) relativ zu dem Isolierarm 25 vertikal, also quer zu dessen Bewegungsebene und parallel zu der Längsachse der Behälter 48 verschiebbar zu lagern. Diese Hubbewegung kann beispielsweise etwa 20 mm betragen. Stattdessen könnte die erforderliche Hubbewegung aber auch in an sich bekannter Weise von Anschlußelementen der Versorgungsstelle 3 bzw. der Entnahmestellen 1, 2 ausgeführt werden.

Die isolierenden Zylindergehäuse 41, 42 haben in ihrer zylindrischen Wand jeweils eine dem Drehtisch 22 zugewandte Öffnung 52 zum Einsetzen der Behälter 48. Die Öffnung 52 ist so bemessen, daß der Behälter zusammen mit dem Isoliergehäuse 46 der betreffenden Greifeinrichtung 43 hindurchtreten kann. Normalerweise ist die Öffnung 52 durch einen der zylindrischen Außenwand entsprechend gekrümmten schildartigen Deckel 54 aus Isolierwerkstoff geschlossen, der nur zum Einsetzen und Herausnehmen eines Behälters zur Freigabe der Öffnung 52 weggeschoben wird, so daß während der übrigen Zeit alle auf Hochspannung liegenden Teile des Behälterwechselbereichs 20 (Fig. 1) sicher eingeschlossen sind. Dies hat den Vorteil einer Reduzierung des Platzbedarfes.

Der Drehtisch 22 besteht vorzugsweise aus Metall und ist wie die Zylindereinheiten 44 und alle sonstigen auf der von den Zylindergehäusen 41, 42 abgewandten Seite der Isolierarme 25, 25' befindlichen leitenden Teile ständig geerdet.

Fig. 2 zeigt die eine Greifeinrichtung 43 beispielsweise beim Herausnehmen eines ersten Behälters aus dem Zylindergehäuse 41 der einen Materialentnahmestelle 1, während die zweite Greifeinrichtung 43' einen anderen Behälter 48 außerhalb der Materialentnahmestellen zum Einsetzen in dasselbe Zylindergehäuse 41 bereithält. Während der erste Behälter aus der Entnahmestelle 1 entnommen und zu dem geerdeten Drehtisch 22 zurückgefahren wird, ist er über den oben erwähnten Entladewiderstand ebenfalls mit Erde verbunden.

In Fig. 3 ist die Wechseleinrichtung in der sich anschließenden Stellung dargestellt, in der der zweite Behälter 48 in das nun wieder geschlossene Zylindergehäuse 41 eingesetzt und der von dort entnommene erste Behälter 48' von der Greifeinrichtung 43 in der Versorgungsstelle 3 an die Farbwechselventilanordnung angeschlossen worden ist.

Ebenso wäre gemäß einem anderen Beispiel denkbar, daß ausgehend von Fig. 3 gerade zwei Behälter derselben Farbe in die Gehäusezylinder 41 und 42 eingesetzt und mit der Sprüheinrichtung verbunden sind, während ein dritter Behälter (48') mit derselben oder einer anderen Farbe gerade an der Versorgungsstelle 3 befüllt wird. Anschließend würde dann gemäß Fig. 2 der dritte Behälter in den Gehäusezylinder 41 eingesetzt, während der zuvor von dort herausgenommene Behälter (48) auf das Befüllen oder Auswechseln wartet.

Abweichend von der in Fig. 1 dargestellten Anordnung sind hier die beiden Greifeinrichtung 43 und 43' nicht so auf dem Drehtisch 22 montiert, daß sich ihre Bewegungsrichtungen in den Materialentnahmestellen 1 und 2 schneiden. Zur Verringerung des Platzbedarfs sind sie hier vielmehr eng nebeneinander mit annähernd parallelen (oder mit einem kleinen Winkel gegeneinander geneigten) Bewegungsrichtungen ihrer Isolierarme 25, 25' montiert. Wegen dieser weniger sperrigen Anordnung muß der Drehtisch 22 zwischen der Entnahme eines Behälters und dem Einsetzen des bereitgestellten neuen Behälters 48 in dieselbe Materialentnahmestelle 1 eine kleine Winkelbewegung ausführen, um den neuen Behälter in die zum Einsetzen erforderliche Position zu bringen.

## Patentansprüche

1. Verfahren zur Farbversorgung einer elektrostatischen Beschichtungsanlage für die Serienbeschichtung von Werkstücken, insbesondere Fahrzeugkarossen, mit einer auf Hochspannung liegenden Sprüheinrichtung (10),
wobei mit der Sprüheinrichtung (10) verbindbare auswechselbare Behälter (48) mit Beschichtungsmaterial wählbarer Farbe an einer auf Erdpotential liegenden Versorgungsstelle (3, 4) bereitgestellt oder gefüllt werden, während sie von der Sprüheinrichtung (10) abgekoppelt und isoliert sind,
wobei die Behälter (48) von einer Wechseleinrichtung (22, 26) von der Versorgungsstelle (3, 4) zu einer davon entfernten Materialentnahmestelle (1, 2) bewegt werden, wo sie mit der Sprühvorrichtung (10) verbunden werden, und
wobei die Behälter nach Gebrauch zu der oder einer anderen Versorgungsstelle (3, 4) zurückgebracht werden,
**dadurch gekennzeichnet, daß** die auswechselbaren Behälter (48) von einem gegen Erde im wesentlichen isolierten Greifer (26) zu der hierbei von der Sprüheinrichtung (10) auf Hochspannung gelegten Materialentnahmestelle (1, 2) über eine zur Hochspannungsisolierung der Materialentnahmestelle (1, 2) gegen Erde ausreichende Isolierstrecke (30) bewegt werden.

2. Verfahren nach Anspruch 1,
**dadurch gekennzeichnet, daß** die Behälter (48) linear über die Isolierstrecke (30) bewegt werden.

3. Verfahren nach Anspruch 1 oder 2,
**dadurch gekennzeichnet, daß** während der Materialentnahme aus einem in eine erste Entnahmestelle (1) eingesetzten Behälter (48) ein anderer Behälter von der Greifeinrichtung (23) auf dem Weg zwischen einer geerdeten Versorgungsstelle (3, 4) und einer zweiten Materialentnahmestelle (2) bewegt wird.

4. Verfahren nach Anspruch 1,
**dadurch gekennzeichnet, daß** mindestens zwei zu versprühendes Beschichtungsmaterial enthaltende Behälter (48) an je einer Materialentnahmestelle (1, 2) bereitgestellt werden und über je eine elektrisch leitende Verbindung (14, 15) gleichzeitig mit der auf Hochspannung liegenden Sprüheinrichtung (10) verbunden sind.

5. Verfahren nach Anspruch 4,
**dadurch gekennzeichnet, daß** der erste Behälter mit der auf Hochspannung liegenden Sprüheinrichtung (10) zur Materialentnahme verbunden wird,
daß nach der Materialentnahme aus dem ersten Behälter die Verbindung zwischen ihm und der Sprüheinrichtung (10) für das Material gesperrt wird,
daß bei Sperrung der Verbindung zwischen dem ersten Behälter und der Sprüheinrichtung (10) der zweite Behälter mit der Sprüheinrichtung zur Materialentnahme verbunden wird,
und daß der erste Behälter während der Materialentnahme aus dem zweiten Behälter von der Wechseleinrichtung (22, 26) zu einer Nachfüll- oder sonstigen Versorgungsstelle (3, 4) transportiert oder gegen einen bereits befüllten dritten Behälter ausgewechselt wird.

6. Verfahren nach dem der vorangehenden Ansprüche,
**dadurch gekennzeichnet, daß** die Verbindung zwischen den Materialentnahmestellen (1, 2) und der Sprüheinrichtung (10) durch eine Trennkupplung (16, 17) hergestellt und unterbrochen wird.

7. Verfahren nach einem der vorangehenden Ansprüche,
**dadurch gekennzeichnet, daß** die Behälter an den Materialentnahmestellen (1, 2) durch programmgesteuertes Verschieben eines Kolbens im Behälter entleert und an der Versorgungsstelle (3, 4) an eine Farbwechselventilanordnung (FW) angeschlossen werden oder nach Gebrauch gegen einen zuvor bereitgestellten anderen Behälter ausgewechselt werden.

8. Verfahren nach einem der vorhergehenden Ansprüche,
**dadurch gekennzeichnet, daß** die Bewegungsrichtung des Greifers (26) von einer drehbaren Unterlage (22) um deren Drehachse zwischen den Materialentnahme- und Versorgungsstellen (1-4) hin- und hergeschwenkt wird.

9. System zur Farbversorgung einer elektrostatischen Beschichtungsanlage für die Serienbeschichtung von Werkstücken, insbesondere Fahrzeugkarossen,
mit einer auf Hochspannung liegenden Sprüheinrichtung (10),
mit einer auf Erdpotential liegenden Versorgungsstelle (3, 4), an der mit der Sprüheinrichtung (10) verbindbare auswechselbare Behälter bereitstellbar oder mit Beschichtungsmaterial wählbarer Farbe füllbar sind, und mit einer Behälterwechseleinrichtung (22, 26), mit welcher die Behälter von der Versorgungsstelle (3, 4) zu einer davon entfernten Materialentnahmestelle (1, 2) bewegbar sind, wo sie über eine Leitung (14, 15) mit der Sprüheinrichtung (10) verbindbar sind, und mit welcher die Behälter nach Gebrauch zu der oder einer anderen Versorgungsstelle (3, 4) zurückbringbar sind,
wobei zum Auswechseln der Behälter eine Greifeinrichtung (23, 43) vorgesehen ist, die auf einer auf Erdpotential liegenden Unterlage (22) angeordnet ist und mindestens einen relativ zu der Unterlage (22) bewegbaren, lösbar an dem jeweiligen Behälter angreifenden Greifer (26) hat,
**dadurch gekennzeichnet, daß** der Greifer (26) im wesentlichen hochspannungsisoliert mit einem auf Erdpotential liegenden Teil (24) der Greifeinrichtung (23, 43) verbunden ist und über eine Isolierstrecke (30), die zur Hochspannungsisolierung der hierbei von der Sprüheinrichtung (10) auf Hochspannung gelegten Materialentnahmestelle (1, 2) gegen Erde bemessen ist, zu der Materialentnahmestelle (1, 2) und von ihr weg bewegbar ist.

10. System nach Anspruch 9,
**dadurch gekennzeichnet, daß** mindestens zwei gegen Erde isoliert angeordnete Materialentnahmestellen (1, 2) vorgesehen sind, die über parallelgeschaltete Leitungen (14, 15) und eine Ventilanordnung (12) gemeinsam mit der Sprüheinrichtung (10) verbunden und von dieser auf Hochspannung legbar sind.

11. System nach Anspruch 9 oder 10,
**dadurch gekennzeichnet, daß** der Greifer (26) von einer Antriebseinrichtung (24), die auf einer drehbar oder schwenkbar gelagerten Unterlage (22) montiert ist, linear über die Isolierstrecke (30) bewegbar ist.

12. System nach einem der Ansprüche 9 bis 11,
**dadurch gekennzeichnet, daß** der Greifer (26) an einem mit einer Antriebseinrichtung (24) verbundenen Isolierarm (25) angeordnet ist, der den Greifer beim Einsetzen des Behälters in die auf Hochspannung gelegte Materialentnahmestelle (1, 2) gegen Erde isoliert.

13. System nach einem der Ansprüche 9 bis 12,
**dadurch gekennzeichnet, daß** eine an eine Farbwechselventilanordnung (FW) angeschlossene, geerdete Versorgungsstelle (3) zum Befüllen der auswechselbaren Behälter an dieser Stelle (3) und/oder eine oder mehrere geerdete Versorgungs- oder Behälterwechselstellen (4) zum Bereitstellen befüllter Behälter und/oder zum Entnehmen gebrauchter Behälter vorgesehen sind.

14. System nach einem der Ansprüche 9 bis 13,
**dadurch gekennzeichnet, daß** mindestens zwei unabhängig voneinander bewegbare Greifer (26, 26') vorgesehen sind, deren lineare Bewegungsrichtungen einander an der oder den Materialentnahmestellen (1, 2) und/oder an der oder den Versorgungs- oder Behälterwechselstellen (4, 4', 4") schneiden.

15. System nach einem der Ansprüche 9 bis 14,
**dadurch gekennzeichnet, daß** der oder die Greifer (26, 26') auf einem drehbar gelagerten Drehtisch (22) montiert sind, mit dem ihre linearen Bewegungsrichtungen programmgesteuert zwischen den Materialentnahme- und Versorgungs- oder Behälterwechselstellen (3, 4) schwenkbar sind.

16. System nach einem der Ansprüche 9 bis 15,
**dadurch gekennzeichnet, daß** die oder jede Materialentnahmestelle (1, 2) über eine gegen Erde isoliert angeordnete Leitung (14, 15) und eine Trennkupplung (16, 17), deren Trennstrecke zur Isolierung der Hochspannung gegen Erde bemessen ist, mit der Sprüheinrichtung (10) verbunden ist.

17. System nach einem der Ansprüche 9 bis 16,
**dadurch gekennzeichnet, daß** zwei Materialentnahmestellen (1, 2) zur Verbindung mit der Sprüheinrichtung (10) über je eine Leitung (14, 15) an eine der Sprüheinrichtungen (10) vorgeschaltete Verteilerventilanordnung (12) angeschlossen oder anschließbar sind, mit der die Sprüheinrichtung (10) bei gleichzeitigem Anschluß beider Materialentnahmestellen (1, 2) wahlweise aus einem in die erste Materialentnahmestelle (1) eingesetzten Behälter oder einem in die zweite Materialentnahmestelle (2) eingesetzten anderen Behälter versorgbar ist.

18. System nach Anspruch 17,
**dadurch gekennzeichnet, daß** an die Verteilerventilanordnung (12) mindestens eine zusätzliche Leitung (30) angeschlossen oder über eine hochspannungsisolierende Trennkupplung anschließbar ist, durch die bei einem Farbwechsler restliches Beschichtungsmaterial und/oder Spülflüssigkeit geleitet wird.

19. System nach einem der Ansprüche 9 bis 18,
**dadurch gekennzeichnet, daß** an die Materialentnahmestelle (1, 2) eine zusätzliche Leitung (31) angeschlossen ist, durch die bei einem Farbwechsel restliches Beschichtungsmaterial und/oder Spülflüssigkeit geleitet wird.

20. System nach einem der Ansprüche 12 bis 19,
**dadurch gekennzeichnet, daß** der Isolierarm (25) an dem Kolben einer pneumatischen Zylindereinheit (44) montiert ist und an seinem freien Ende ein langgestrecktes, sich mit seiner Längsachse quer zu der linearen Bewegungsrichtung des Isolierarms (25) erstreckendes Gehäuse (46) aus Isolierwerkstoff trägt, in dem metallische Greiferelemente untergebracht sind.

21. System nach Anspruch 20,
**dadurch gekennzeichnet, daß** die Greiferelemente von einer Antriebseinrichtung relativ zu dem Isolierarm (25) quer zu dessen Längsachse und parallel zu der Längsachse der allgemein zylindrischen auswechselbaren Behälter (48) verschiebbar sind.

22. System nach einem Ansprüche 9 bis 21,
**dadurch gekennzeichnet, daß** die Materialentnahmestelle (1, 2) sich in einem mit seiner Längsachse senkrecht zu der Bewegungsebene des Isolierarms (25) angeordneten Gehäusezylinder (41, 42) aus Isolierwerkstoff befindet, der eine Öffnung (52) zum Einsetzen der Behälter (48) hat.

23. System nach Anspruch 22,
**dadurch gekennzeichnet, daß** die Öffnung (52) des Gehäusezylinders (41, 42) durch einen Deckel (54) verschließbar ist.

24. System nach einem der Ansprüche 9 bis 23,
**dadurch gekennzeichnet, daß** die Isolierstrecke (30) durch den Abstand der auf Hochspannung gelegten Elemente der Materialentnahmestellen (1, 2) von dem nächstliegenden Rand der metallischen geerdeten Unterlage (22) oder der auf der Unterlage befindlichen geerdeten Elemente (44) gebildet ist.

## Claims

1. Method of supplying paint to an electrostatic coating installation for the series coating of workpieces, in particular vehicle bodies, with a spraying device (10) connected to a high voltage, wherein replaceable containers (48) which can be connected to the spraying device (10) are provided or filled with coating material of selectable colour at a supply station (3, 4) connected to earth potential, whilst they can be decoupled and insulated from the spraying device (10), wherein the containers (48) are moved by a changing device (22, 26) from the supply station (3, 4) to a material removal station (1, 2) remote therefrom, where they are connected to the spraying device (10), and wherein the containers are brought back after use to the other or another supply station (3, 4), **characterised in that** the replaceable containers (48) are moved by a gripper (26), which is substantially insulated against earth, to the material removal station (1, 2), which in this case is connected by the spraying device (10) to a high voltage, over an insulating section (30) which is sufficient for high-voltage insulation of the material removal station (1, 2) against earth.

2. Method as claimed in Claim 1, **characterised in that** the containers (48) are moved in a linear manner over the insulating section (30).

3. Method as claimed in Claim 1 or 2, **characterised in that** during the removal of material from a container (48) inserted into a first removal station (1) another container is moved by the gripper device (23) on the path between an earthed supply station (3, 4) and a second material removal station (2).

4. Method as claimed in Claim 1, **characterised in that** two containers (48) containing coating material to be sprayed are each provided at a respective material removal station (1, 2) and are each connected by way of a respective electrically conductive connection (14, 15) to the spraying device (10) which is connected to a high voltage.

5. Method as claimed in Claim 4, **characterised in that** the first container is connected for material removal to the spraying device (10) which is connected to a high voltage, that after the removal of material from the first container the connection between it and the spraying device (10) is shut off for the material, that when the connection between the first container and the spraying device (10) is shut off the second container is connected to the spraying device for removal of material, and that during the removal of material from the second container the first container is transported from the changing device (22, 26) to a refilling or other supply station (3, 4) or is replaced by a third container which is already filled.

6. Method as claimed in any one of the preceding claims, **characterised in that that** the connection between the material removal stations (1, 2) and the spraying device (10) is made and interrupted by a separating coupling.

7. Method as claimed in any one of the preceding claims, **characterised in that** the containers are emptied by program-controlled displacement of a piston in the container and at the supply station (3, 4) are connected to a paint change valve arrangement (FW) or are replaced after use by another container which was previously provided.

8. Method as claimed in any one of the preceding claims, **characterised in that** the direction of movement of the gripper (26) is pivoted to and fro by a rotatable support. (22) about the axis of rotation thereof between the material removal and supply stations (1 to 4).

9. System for supplying paint to an electrostatic coating installation for the series coating of workpieces, in particular vehicle bodies, with a spraying device (10) connected to a high voltage, with a supply station (3, 4) which is connected to earth potential and at which replaceable containers which can be connected to the spraying device (10) can be provided or can be filed with coating material of selectable colour, and with a container change device (22, 26) by which the containers can be moved from the supply station (3, 4) to a material removal station (1, 2) remote therefrom, where they can be connected by way of a line (14, 15) to the spraying device (10), and by which the containers can be brought back after use to the other or another supply station (3, 4), wherein for replacement of the containers a gripper device (23, 43) is provided which is disposed on a support (22) connected to earth potential and has at least one gripper (26) which is movable relative to the support (22) and engages releasably on the respective container, **characterised in that** the gripper (26) is connected so as to be substantially insulated against high voltage to a part (24) of the gripper device (23, 43) connected to earth potential and can be moved towards and away from the material removal station (1, 2) over an insulating section (30) which is adequate for high-voltage insulation against earth of the material removal station (1, 2) which in this case is connected to a high voltage by the spraying device (10).

10. System as claimed in Claim 9, **characterised in that** at least two material removal stations (1, 2) are provided which are insulated against earth and which by way of parallel-connected lines (14, 15) and a valve arrangement (12) are connected jointly to the spraying device (10) and can be connected by this latter to a high voltage.

11. System as claimed in Claim 9 or 10, **characterised in that** the gripper (16) is movable in a linear manner over the insulating section (30) by a drive means (24) which is mounted on a rotatably or pivotably mounted support (22).

12. System as claimed in any one of Claims 9 to 11, **characterised in that** the gripper (26) is disposed on an insulating arm (25) which is connected to a drive means (24) and which insulates the gripper against earth when the container is inserted into the material removal station (1, 2) which is connected to a high voltage.

13. System as claimed in any one of Claims 9 to 12, **characterised in that** an earthed supply station (3) connected to a paint change valve arrangement (FW) for filling the replaceable containers at this station (3) and/or one or several earthed supply or container change stations (4) for provision of filled containers and/or for removing used containers are provided.

14. System as claimed in any one of Claims 9 to 13, **characterised in that** at least two grippers (26, 26') are provided which are movable independently of one another and of which the linear directions of movement intersect one another at the material station(s) (1, 2) and/or at the supply or container change station(s) (4, 4', 4").

15. System as claimed in any one of Claims 9 to 14, **characterised in that** the gripper or grippers (26, 26') is or are mounted on a rotatably mounted turntable (22) by which the linear directions of movement thereof are pivotable under program control between the material removal stations and the supply or container change stations (3, 4).

16. System as claimed in any one of Claims 9 to 15, **characterised in that** the or each material removal station (1, 2) is connected to the spraying device (10) by way of a line (14, 15) which is insulated against earth and a separating coupling (16, 17), the separating section of which is adequate for insulating the high voltage against earth.

17. System as claimed in any one of Claims 9 to 16, **characterised in that** two material removal stations (1, 2) are or can be connected to a distributor valve arrangement (12) which is connected upstream of the spraying devices (10) by way of a line (14, 15) in each case and by which, when two material removal stations (1, 2) are simultaneously connected, the spraying device (10) can be supplied selectively from one container inserted into the first material removal station (1) or another container inserted into the second material removal station (2).

18. System as claimed in Claim 17, **characterised in that** at lest one additional line (30) is connected to the distributor valve arrangement (12) or can be connected thereto via a high-voltage insulating separating coupling through which the coating material and/or flushing fluid remaining in a paint changer is passed.

19. System as claimed in any one of Claims 9 to 18, **characterised in that** an additional line (31) through which the coating material and/or flushing material remaining during a paint change is connected to the material removal station (1, 2).

20. System as claimed in any one of Claims 12 to 19, **characterised in that** the insulating arm (25) is mounted on the piston of a pneumatic cylinder unit (44) and bears on its free end an elongate housing (46) which is made from insulating material and extends with its longitudinal axis transversely with respect to the linear direction of movement of the insulating arm (25) and in which metallic gripper elements are accommodated.

21. System as claimed in Claim 20, **characterised in that** the gripper elements can be displaced by a drive means relative to the insulating arm (25) transversely with respect to the longitudinal axis thereof and parallel to the longitudinal axis of the generally cylindrical replaceable containers (48).

22. System as claimed in any one of Claims 9 to 21, **characterised in that** the material removal station (1, 2) is located in a housing cylinder (41, 42) which is made from insulating material and is disposed perpendicular to the plane of movement of the insulating arm (25) and has an opening (52) for the insertion of the container (48).

23. System as claimed in Claim 22, **characterised in that** the opening (52) of the housing cylinder (41, 42) can be closed by a cover (54).

24. System as claimed in any one of Claims 9 to 23, **characterised in that** the insulating section (30) is formed by the distance between the elements of the material removal sections (1, 2) connected to a high voltage and the closest edge of the metallic earthed support (22) or the earthed elements (44) located on the support.

## Revendications

1. Procédé d'alimentation en peinture d'une installation de revêtement électrostatique pour le revêtement en série de pièces, notamment de carrosseries de véhicule, comprenant un dispositif de pulvérisation (10) sous haute tension,
des récipients (48) interchangeables pouvant être reliés au dispositif de pulvérisation (10) étant mis à disposition ou remplis d'un matériau de revêtement d'une peinture pouvant être sélectionnée en un point d'alimentation (3, 4) mis au potentiel terrestre, tandis qu'ils sont découplés et isolés du dispositif de pulvérisation (10),
les récipients (48) étant déplacés par un dispositif de changement (22, 26) du point d'alimentation (3, 4) vers un point de prélèvement de matériau (1, 2) distant de celui-ci, où ils sont reliés au dispositif de pulvérisation (10), et les récipients, après utilisation, étant ramenés au ou à un autre point de prélèvement de matériau (3, 4),
**caractérisé en ce que** les récipients (48) interchangeables sont déplacés par une pince (26) sensiblement isolée par rapport à la terre en direction du point de prélèvement de matériau (1, 2) mis dans ce cas sous haute tension par le dispositif de pulvérisation (10) le long d'un trajet isolant (30) suffisant pour l'isolation en haute tension du point de prélèvement de matériau (1) par rapport à la terre.

2. Procédé selon la revendication 1,
**caractérisé en ce que** les récipients (48) sont déplacés linéairement le long du trajet isolant (30).

3. Procédé selon la revendication 1 ou 2,
**caractérisé en ce que** pendant que le matériau est prélevé d'un récipient (48) inséré dans un premier point de prélèvement (1), un autre récipient est déplacé par le dispositif de préhension (23) sur le trajet entre un point d'alimentation (3, 4) mis à la terre et un second point de prélèvement de matériau (2).

4. Procédé selon la revendication 1,
**caractérisé en ce qu'**au moins deux récipients (48) contenant un matériau de revêtement à pulvériser sont mis à disposition en chaque point de prélèvement de matériau (1, 2) et sont reliés simultanément au dispositif de pulvérisation (10) sous haute tension par l'intermédiaire de respectivement une liaison conductrice (14, 15).

5. Procédé selon la revendication 4,
**caractérisé en ce que** le premier récipient est relié au dispositif de pulvérisation (10) sous haute tension pour prélever le matériau,
**en ce qu'**après le prélèvement de matériau du premier récipient, la liaison entre celui-ci et le dispositif de pulvérisation (10) pour le matériau est bloquée,
**en ce qu'**au blocage de la liaison entre le premier récipient et le dispositif de pulvérisation (10), le second récipient est relié au dispositif de pulvérisation pour prélever le matériau,
et **en ce que** le premier récipient, pendant que le matériau est prélevé du second récipient, est transporté par le dispositif de changement (22, 26) en direction d'un point de remplissage ou d'un autre point d'alimentation (3, 4) ou est remplacé par un troisième récipient déjà rempli.

6. Procédé selon l'une quelconque des revendications précédentes,
**caractérisé en ce que** la liaison entre les points de prélèvement de matériau (1, 2) et le dispositif de pulvérisation (10) est établie et interrompue par un débrayage (16, 17).

7. Procédé selon l'une quelconque des revendications précédentes,
**caractérisé en ce que** les récipients sont vidés aux points de prélèvement de matériau (1, 2) par un déplacement à commande programmée d'un piston dans le récipient et raccordés au point d'alimentation (3, 4) à un agencement de soupape de changement de peinture (FW) ou, après utilisation, remplacés par un autre récipient précédemment mis à disposition.

8. Procédé selon l'une quelconque des revendications précédentes,
**caractérisé en ce que** la direction de déplacement de la pince (26) pivote selon un mouvement de va-et-vient depuis une base rotative (22) autour de son axe rotatif entre les points de prélèvement de matériau et d'alimentation (1 à 4).

9. Système d'alimentation en peinture d'une installation de revêtement électrostatique pour le revêtement en série de pièces, notamment de carrosseries de véhicule,
comprenant un dispositif de pulvérisation (10) sous haute tension,
comprenant un point d'alimentation (3, 4) mis au potentiel terrestre, au niveau duquel les récipients interchangeables pouvant être reliés au dispositif de pulvérisation (10) peuvent être mis à disposition ou remplis d'un matériau de revêtement d'une couleur pouvant être sélectionnée, et comprenant un dispositif de changement de récipient (22, 26), avec lequel les récipients peuvent être déplacés du point d'alimentation (3, 4) à un point de prélèvement de matériau (1, 2) distant de celui-ci, où ils peuvent être reliés par une conduite (14, 15) au dispositif de pulvérisation (10), et avec lequel les récipients, après utilisation, peuvent être ramenés au ou à un autre point d'alimentation (3, 4),
un dispositif de préhension (23, 43) étant prévu pour remplacer les récipients, lequel est disposé sur une base (22) mise à la terre et présente au moins une pince (26) mobile par rapport à la base (22), pouvant s'appliquer de manière détachable contre le récipient respectif,
**caractérisé en ce que** la pince (26) est reliée sensiblement avec un isolement en haute tension à une partie (24) mise au potentiel terrestre du dispositif de préhension (23, 43) et peut être déplacée en direction du point de prélèvement de matériau (1, 2) et à distance de celui-ci le long d'un trajet isolant (30), qui est dimensionné pour isoler en haute tension le point de prélèvement de matériau (1, 2) mis dans ce cas sous haute tension par le dispositif de pulvérisation (10) par rapport à la terre.

10. Système selon la revendication 9,
**caractérisé en ce qu'**au moins deux points de prélèvement de matériau (1, 2) disposés en étant isolés par rapport à la terre sont prévus, qui sont reliés conjointement au dispositif de pulvérisation (10) par des conduites montées en parallèle (14, 15) et un agencement de soupapes (12) et peuvent être mis sous haute tension par celui-ci.

11. Système selon la revendication 9 ou 10,
**caractérisé en ce que** la pince (26) peut être déplacée linéairement par un dispositif d'entraînement (24), qui est monté sur une base (22) logée de manière rotative ou pivotante, le long d'un trajet isolant (30).

12. Système selon l'une quelconque des revendications 9 à 11,
**caractérisé en ce que** la pince (26) est disposée sur un bras isolant (25) relié à un dispositif d'entraînement (24), lequel bras isole la pince par rapport à la terre lorsque le récipient est inséré dans le point de prélèvement de matériau (1, 2) sous haute tension.

13. Système selon l'une quelconque des revendications 9 à 12,
**caractérisé en ce qu'**un point d'alimentation (3) mis à la terre, raccordé à un agencement de soupapes de remplacement de peinture (FW), pour remplir les récipients interchangeables en ce point (3) et/ou un ou plusieurs point(s) d'alimentation ou de changement de peinture (4) mis à la terre, pour mettre à disposition les récipients remplis et/ou pour prélever les récipients usagés, sont prévus.

14. Système selon l'une quelconque des revendications 9 à 13,
**caractérisé en ce qu'**au moins deux pinces (26, 26') mobiles indépendamment l'une de l'autre sont prévues, dont les directions de déplacement linéaires se coupent mutuellement au ou aux point(s) de prélèvement de matériau (1, 2) et/ou au ou aux point(s) d'alimentation ou de remplacement de récipient (4, 4', 4").

15. Système selon l'une quelconque des revendications 9 à 14,
**caractérisé en ce que** la ou les pince(s) (26, 26') est(sont) montée(s) sur un plateau rotatif (22) monté de manière rotative, avec lequel leurs directions de déplacement linéaires peuvent pivoter avec une commande programmée entre les points de prélèvement de matériau et d'alimentation ou de changement de récipient (3, 4).

16. Système selon l'une quelconque des revendications 9 à 15,
**caractérisé en ce que** le ou chaque point de prélèvement de matériau (1, 2) est relié au dispositif de pulvérisation (10) par une conduite (14, 15) disposée en étant isolée par rapport à la terre et un débrayage (16, 17), dont débrayage est dimensionné pour isoler la haute tension par rapport à la terre.

17. Système selon l'une quelconque des revendications 9 à 16,
**caractérisé en ce que** deux points de prélèvement de matériau (1, 2) pour la liaison au dispositif de pulvérisation (10) par l'intermédiaire de respectivement une conduite (14, 15) sont raccordés ou peuvent être raccordés à un agencement de soupapes de distribution (12) monté en amont des dispositifs de pulvérisation (10), agencement avec lequel le dispositif de pulvérisation (10), au raccordement simultané des deux points de prélèvement de matériau (1, 2), peut être alimenté au choix à partir d'un récipient inséré dans le premier point de prélèvement de matériau (1) ou d'un autre récipient inséré dans le second point de prélèvement de matériau (2).

18. Système selon la revendication 17,
**caractérisé en ce qu'**au moins une conduite (30) additionnelle est raccordée à l'agencement de soupapes de distribution (12) ou peut être raccordée par un débrayage isolant la haute tension, conduite à travers laquelle le matériau de revêtement restant à l'occasion d'un changement de peinture et/ou le liquide de rinçage sont acheminés.

19. Système selon l'une quelconque des revendications 9 à 18,
**caractérisé en ce qu'**une conduite additionnelle (13) est raccordée au point de prélèvement de matériau (1, 2), conduite à travers laquelle le matériau restant à l'occasion d'un changement de peinture et/ou le liquide de rinçage sont acheminés.

20. Système selon l'une quelconque des revendications 12 à 19,
**caractérisé en ce que** le bras isolant (25) est monté sur le piston d'une unité de cylindre pneumatique (44) et porte à son extrémité libre un boîtier (46) en matériau isolant de forme allongée, s'étendant avec son axe longitudinal transversalement à la direction de déplacement linéaire du bras isolant (25), boîtier dans lequel sont logés les éléments de préhension métalliques.

21. Système selon la revendication 20,
**caractérisé en ce que** les éléments de préhension peuvent être déplacés par un dispositif d'entraînement par rapport au bras isolant (25) transversalement à leur axe longitudinal et parallèlement à l'axe longitudinal des récipients (48) interchangeables généralement cylindriques.

22. Système selon l'une quelconque des revendications 9 à 21,
**caractérisé en ce que** le point de prélèvement de matériau (1, 2) se situe dans un cylindre de boîtier (41, 42) en matériau isolant disposé avec son axe longitudinal perpendiculairement au plan de déplacement du bras isolant (25), lequel cylindre présente une ouverture (52) destinée à insérer les récipients (48).

23. Système selon la revendication 22,
**caractérisé en ce que** l'ouverture (52) du cylindre de boîtier (41, 42) peut être fermée par un couvercle (54).

24. Système selon l'une quelconque des revendications 9 à 23,
**caractérisé en ce que** le trajet d'isolement (30) est formé par la distance entre les éléments sous haute tension des points de prélèvement de matériau (1, 2) et le bord le plus proche de la base métallique mise à la terre (22) ou les éléments (44) mis à la terre situés sur la base.
